# EUROPÄISCHE PATENTSCHRIFT

(11) **EP 1 829 792 B1**
(45) Veröffentlichungstag und Bekanntmachung des Hinweises auf die Patenterteilung: **15.04.2009**
(21) Anmeldenummer: 07004325.2
(22) Anmeldetag: 02.03.2007
(51) Int. Cl.: B65D 71/00

(54) **Flaschenträger und Verfahren zum Verpacken von Flaschen in Flaschenträgern**
Bottle carrier and method for packing bottles in bottle carriers
Support de bouteilles et procédé d'emballage de bouteilles dans des supports de bouteilles

(30) Priorität: 03.03.2006 DE 102006010294
(43) Veröffentlichungstag der Anmeldung: 05.09.2007
(73) Patentinhaber: Logipack Partner Company GmbH & Co. KG, 27793 Wildeshausen (DE)
(72) Erfinder: Nordmann, Jürgen, 18573 Rambin (DE); Berberich, Markus, 18573 Altefähr (DE)
(74) Vertreter: Siemons, Norbert

(56) Entgegenhaltungen:
- FR-A1- 2 825 074

## Beschreibung

Die Erfindung bezieht sich auf einen Flaschenträger aus faltbarem Flachmaterial mit einem kastenförmigen bzw. körbchenartigen Tragbehälter mit einer Bodenwand, Längswänden und Stirnwänden, einer zu den beiden Längswänden parallelen Mittelwand im Tragbehälter, die oben einen Traggriff aufweist und zu den Stirnwänden parallelen Querstegen zwischen der Mittelwand und den Längswänden zum Bilden von Gefachen im Tragbehälter zur Aufnahme von Flaschen.

Körbchenartige Behälterträger der eingangs erwähnten Art (sogenannte "Open Basket Carrier") sind bekannt. Sie können aus einem oder mehreren Zuschnitten faltbaren Flachmaterials hergestellt werden. Das Flachmaterial ist meistens Karton. Sie dienen insbesondere der Aufbewahrung und dem Transport von Flaschen, insbesondere von Getränkeflaschen.

Derartige Flaschenträger und deren Herstellung aus einem einzigen Zuschnitt oder aus mehreren Zuschnitten sind insbesondere in den DE 298 10 833 U1, DE 299 11 034 U1 und DE 201 08 181 U1 beschrieben.

Bei den bekannten Flaschenträgern ist nachteilig, daß Käufer einzelne Flaschen ohne weiteres aus den Gefachen entnehmen können, so daß teilweise bestückte Flaschenträger zum Verkauf bereitstehen, was unerwünscht ist. Auch kann dies zu Fehlern bei der Abrechnung führen, wenn der Preis für die gesamte Verpackungseinheit abgerechnet wird.

Die EP 0 452 563 A1 offenbart einen körbchenartigen Flaschenträger aus einem einteiligen Zuschnitt aus faltbarem Flachmaterial. Das Herausfallen oder Herausnehmen einzelner Flaschen wird dadurch behindert, daß der Griff auf seinen beiden Seiten angelenkte Klappen mit Ausstanzungen zum Aufnehmen von Flaschenhälsen von in die Gefache eingestellten Flaschen aufweist. Die Flaschen müssen durch den geöffneten Boden in die Gefache und mit den Hälsen in die einteilig mit dem Flaschenträger verbundenen Klappen hineingeführt werden. Anschließend wird der Boden geschlossen. Das Befüllen des Flaschenträgers ist aufwendig und nur mit speziell darauf ausgerichteten Maschinen möglich.

Die FR-A-2 825 074, die als nächstliegenden Stand der Technik gilt, offenbart einen Flaschenträger aus faltbarem Flachmaterial mit einem körbchenförmigen Tragbehälter, bei dem Abdeckwände mit Öffnungen auf die in Gefachen angeordneten Flaschen aufgesetzt sind. Die Abdeckwände weisen Verriegelungszungen auf, die mit Querstegen zum Bilden von Gefachen im Tragbehälter verankert werden, so daß die Abdeckwände nicht ohne weiteres abgenommen werden können. Die Verriegelung der Abdeckwände ist verhältnismäßig aufwendig, so daß die Abdeckwände schwer bzw. nur mit verhältnismäßig geringer Geschwindigkeit maschinell applizierbar ist.

Davon ausgehend liegt der Erfindung die Aufgabe zugrunde, einen körbchenartigen Flaschenträger oder Teile eines solchen zur Verfügung zu stellen, der einfacher befüllt und gegen die Entnahme von Flaschen gesichert werden kann. Ferner liegt der Erfindung die Aufgabe zugrunde, ein einfacheres Verfahren zur Bereitstellung eines mit Flaschen befüllten und gegen deren Entnahme gesicherten, körbchenartigen Flaschenträgers zur Verfügung zu stellen.

Die Aufgabe wird durch einen Flaschenträger mit den Merkmalen des Anspruches 1 gelöst. Vorteilhafte Ausgestaltungen des Flaschenträgers sind in den Unteransprüchen 2 bis 24 angegeben.

Gemäß Anspruch 1 hat der Flaschenträger aus faltbarem Flachmaterial
- einen kastenförmigen Tragbehälter mit einer Bodenwand, Längswänden und Stirnwänden,
- eine zu den beiden Längswänden parallele Mittelwand im Tragbehälter, die oben einen Traggriff aufweist,
- zu den Stirnwänden parallele Querstege zwischen der Mittelwand und den Längswänden zum Bilden von Gefachen im Tragbehälter zum Aufnehmen von Flaschen und
- vom Tragbehälter getrennte Abdeckwände zum Abdecken von Öffnungen des Tragbehälters zwischen der Mittelwand, den Stirnwänden und den Längswänden mit Durchstecköffnungen für die Oberbereiche von in den Gefachen angeordneten Flaschen und Verbindungseinrichtungen zum Verbinden mit dem Tragbehälter oder
- Abdeckwände, die Öffnungen des Tragbehälters zwischen der Mittelwand, den Stirnwänden und den Längswänden abdecken, Durchstecköffnungen für die Oberbereiche von in den Gefachen angeordneten Flaschen aufweisen, ursprünglich vom Tragbehälter getrennt und über Verbindungseinrichtungen mit dem Tragbehälter verbunden sind und
- bei dem die Abdeckwände Klebeverbindungen mit dem Tragbehälter aufweisen.

Bei dem erfindungsgemäßen Flaschenträger sind die Abdeckwände ursprünglich vom Tragbehälter getrennt. Nach dem Einsetzen der Flaschen in den Tragbehälter werden die Abdeckwände auf die Flaschen aufgesetzt und mit dem Tragbehälter verbunden. Die mit dem Tragbehälter verbundenen Abdeckwände verhindern, daß die Flaschen ohne weiteres den Gefachen entnommen werden können. Eine Entnahme der Flaschen aus den Gefachen ist nämlich nur unter Zerstörung der Abdeckwände oder ihrer Verbindung mit dem Tragbehälter oder des Tragbehälters möglich. Dies hindert einzelne Käufer daran, einzelne Flaschen aus den Flaschenträgern herauszunehmen. Deshalb stehen den Käufern vollständig bestückte Flaschenträger zur Verfügung. Fehler bei der Abrechnung werden vermieden.

Grundsätzlich können die Abdeckwände mit beliebigen Wänden des Tragbehälters verbunden und/oder verbindbar sein, beispielsweise mit der Mittelwand oder den Stirnwänden. Gemäß einer Ausgestaltung sind die Abdeckwände mit den Längswänden verbunden und/oder verbindbar. Die Verbindung der Abdeckwände mit den Längswänden ermöglicht eine Bewegung bzw. ein Kippen der Flaschen zu den Längswänden hin, was vorteilhaft ist, wenn der zwischen den parallelen Flaschenreihen angeordnete Traggriff gegriffen wird. Hierzu sind gemäß einer weiteren Ausgestaltung die Abdeckwände ausschließlich an den Längswänden mit dem Tragbehälter verbunden und/oder verbindbar.

Die Abdeckwände sind ursprünglich vom Tragbehälter getrennt und durch Verbindungseinrichtungen mit dem Tragbehälter verbunden und/oder verbindbar. Dies ist besonders vorteilhaft für die Herstellung und Befüllung des Flaschenträgers. Zunächst kann nämlich der Tragbehälter fertiggestellt und können die Flaschen von oben in den Flaschenträger eingesetzt werden. Das Befüllen des Tragbehälters mit Flaschen wird nicht durch die Abdeckwände bzw. deren Anbringung an den Flaschen behindert. Deshalb brauchen die Flaschen nicht durch den Boden in den Tragbehälter eingesetzt zu werden und ist ein nachträgliches Verschließen des Bodens nicht erforderlich. Die Abdeckwände können nachträglich von oben auf die Flaschenhälse aufgesetzt und mit dem mit Flaschen befüllten Tragbehälter verbunden werden. Hierdurch wird das Befüllen von Flaschenträgern mit einer Entnahmesicherung gegen die Entnahme von Flaschen erheblich erleichtert. Eine automatische Verpackungsanlage kann von vornherein in der beschriebenen Weise konzipiert und ausgeführt werden. Es ist aber auch möglich, Flaschenträger ohne Entnahmesicherung für Flaschen nachträglich mit den Abdeckwänden zu versehen. Bestehende Verpackungsanlagen für Flaschenträger ohne Entnahmesicherung können nachträglich durch automatische Vorrichtungen zum Aufsetzen und Verbinden der Abdeckwände ergänzt werden.

Die Abdeckwände und der Tragbehälter weisen Klebeverbindungen auf. Die Klebeverbindungen zwischen den Abdeckwänden und dem Tragbehälter können in der Produktion leicht durch Applizieren eines Leimes oder Klebstoffes und Ansetzen der auf die Flaschenhälse aufgesteckten Abdeckwände an die Verbindungsstellen hergestellt werden.

Gemäß einer Ausgestaltung haben die Abdeckwände an den Längsseiten Verbindungsklappen, die mit dem Tragbehälter verbunden sind. Die Verbindung der Verbindungsklappen mit dem Tragbehälter erfolgt über Klebeverbindungen. Gemäß einer weiteren Ausgestaltung sind die Verbindungsklappen über Faltlinien an die Abdeckwände angelenkt. Gemäß einer weiteren Ausgestaltung sind die Verbindungsklappen an den äußeren Längsseiten der Abdeckwände angeordnet und mit den Seitenwänden verbunden und/oder verbindbar. Dies begünstigt ein das Tragen des Flaschenträgers erleichterndes Bewegen bzw. Kippen der Flaschen zu den Seitenwänden hin beim Greifen des Traggriffes.

Das Lösen der Abdeckwände vom Tragbehälter kann im einfachsten Falle durch Auftrennen der Abdeckwände und/oder des Tragbehälters und/oder von Verbindungseinrichtungen zwischen Abdeckwänden und Tragbehälter erfolgen. Für den Tragbehälter und/oder die Abdeckwände kann ein aufreißbares oder zumindest aufschneidbares Flachmaterial verwendet werden. Auch können Klebeverbindungen oder Steckverbindungen so ausgeführt werden, daß sie auftrennbar sind. Für ein gezieltes und erleichtertes Öffnen ist der Flaschenträger z.B. mit mindestens einer Schwächungslinie versehen. Gemäß einer Ausgestaltung sind die Klebestellen in den Abdeckwänden und/oder im Tragbehälter von Schwächungslinien umgeben, die ein Abtrennen der Abdeckwände vom Tragbehälter unter Aufreißen der Schwächungslinien ermöglichen. Beim Öffnen dieser Ausgestaltung werden die Klebeverbindungen nicht aufgetrennt, sondern es wird ein diese umfassender Bereich aus den Abdeckwänden und/oder dem Tragbehälter herausgerissen, was das Abtrennen erleichtern kann.

Gemäß einer Ausgestaltung sind die Schwächungslinien Ritzlinien in mindestens einer Lage der Abdeckwände und/oder des Tragbehälters. Beim Abtrennen der Abdeckwände verbleiben die von den Ritzlinien umgebenen Lagen der Abdeckwände bzw. des Tragbehälters an den Klebestellen. Gegebenenfalls wird dabei jeweils eine oberste Lage der Abdeckwände bzw. des Tragbehälters herausgerissen. Hierbei entstehen keine Löcher in den Abdeckwänden bzw. im Tragbehälter. Ferner fällt kein Verpackungsmüll zusätzlich zu den Abdeckwänden an.

Gemäß einer Ausgestaltung liegen die Abdeckwände mit ihren inneren Längsseiten an der Mittelwand an. Die Abdeckwände überspannen bevorzugt vollständig die Öffnungen im Oberbereich des Tragbehälters, wodurch insbesondere dem Käufer die Sicherung des Behälters gegen Entnahme einzelner Flaschen verdeutlicht wird und die Flaschen teilweise gegen Verschmutzung geschützt werden. Auch können die Abdeckwände für das Anbringen eines Aufdruckes genutzt werden, wozu sie möglichst groß ausgeführt sind.

Gemäß einer Ausgestaltung weisen die Abdeckwände an der Mittelwand den maximalen Abstand von der Bodenwand und an den Längswänden den geringsten Abstand von der Bodenwand auf. Die Abdeckwände bilden dann eine satteldachförmige Abdeckung des Tragbehälters, die insbesondere ein leichtes Bewegen oder Kippen der Flaschen nach außen begünstigt und Verschmutzungen der Abdeckwände vermeidet. Ferner werden hierdurch besonders materialsparende Ausführungen des Tragbehälters mit niedrigen Längswänden und hinreichend hohem Griff für ein bequemes Greifen ermöglicht.

Gemäß einer Ausgestaltung haben die Abdeckwände ovaläre Durchstecköffnungen. Diese Ausgestaltung ist insbesondere bei satteldachartig nach außen geneigten Abdeckwänden von Vorteil, da sie eine enge Anlage der Durchstecköffnungen an den Flaschenhälsen begünstigt, so daß die Flaschen fest im Flaschenträger gehalten werden. Gemäß einer weiteren Ausgestaltung gehen die Durchstecköffnungen von den Faltlinien aus, mit denen die Verbindungsklappen an die Abdeckwände angelenkt sind. Gemäß einer weiteren Ausgestaltung sind die Durchstecköffnungen an den Faltlinien durch einen geradlinigen Rand begrenzt. Hierbei erstreckt sich der geradlinie Rand auf den Faltlinien.

Gemäß einer Ausgestaltung weist der Traggriff eine Grifföffnung auf, die das Greifen des Traggriffes erleichtert. Gemäß einer weiteren Ausgestaltung weist die Grifföffnung an mindestens einer Längsseite eine Griffklappe auf. Die Griffklappe wird beim Greifen der Grifföffnung aus dem Griffbereich herausgeklappt. Sie bildet ein Polster, das ein Einschneiden der Ränder der Grifföffnung in die Hand des Trägers verhindert. Gemäß einer Ausgestaltung weisen die Abdeckwände an den inneren Längsseiten Ausstanzungen auf, die der Grifföffnung im Traggriff zugeordnet sind. Die Ausstanzungen erleichtern das Greifen der Grifföffnung bzw. das Umklappen der Griffklappe. Gemäß einer Ausgestaltung sind die Ausstanzungen wannenförmig bzw. haben die Form eines U mit einer breiten Basis.

Gemäß einer weiteren Ausgestaltung ist zwischen mindestens einer ovalären Durchstecköffnung und einer benachbarten Ausstanzung ein bogenförmiger Abdeckstreifen der Abdeckwand vorhanden. Bevorzugt befindet sich der bogenförmige Abdeckstreifen zwischen der mittleren Durchstecköffnung und der Ausstanzung der jeweiligen Abdeckwand. Der bogenförmige Abdeckstreifen schließt die ovaläre Durchstecköffnung, so daß daraus keine Flasche entnommen werden kann. Er legt sich gegebenenfalls an die Mittelwand an, wobei er etwas nach oben hochgebogen sein kann. Der bogenförmige Abdeckstreifen behindert nicht das Durchgreifen der Grifföffnung beim Tragen des Flaschenträgers.

Gemäß einer weiteren Ausgestaltung sind die Abdeckwände im wesentlichen rechteckig, entsprechend der Form der Öffnungen im Oberbereich des Tragbehälters, die sie bevorzugt möglichst vollständig abdecken. Gemäß einer weiteren Ausgestaltung weisen die Abdeckwände gerundete Ecken auf. Gemäß einer Ausgestaltung nimmt die Längsausdehnung der Abdeckwände in einem Randabschnitt neben ihren äußeren Längsseiten zu ihren äußeren Längsseiten hin ab. Bei der Längsausdehnung handelt es sich um die Ausdehnung der Abdeckwände in Richtung parallel zu den Längswänden bzw. zu der Mittelwand.
Durch die zu den äußeren Längsseiten hin abnehmende Längsausdehnung wird vermieden, daß die Abdeckwände über die Stirnseiten des Tragbehälters hinausstehen. Exakt rechteckige Abdeckwände können hingegen infolge Verformung beim Tragen des Flaschenträgers einen Überstand über die Stirnwände aufweisen.

Der körbchenartige Tragbehälter kann verschiedene Ausgestaltungen haben. Insbesondere kann er aus nur einem einzigen Zuschnitt oder aus mehreren Zuschnitten hergestellt sein, z.B. wie im eingangs erwähnten Stand der Technik beschrieben. Bei Herstellung aus mehreren Zuschnitt können insbesondere die Mittelwand und die Querstege aus einem Zuschnitt und die übrigen Teile des Tragbehälters aus einem weiteren Zuschnitt hergestellt sein.

Gemäß einer weiteren Ausgestaltung ist das faltbare Flachmaterial ausgewählt aus mindestens einem der folgenden Materialien: Karton, Pappe, Kunststoff. Auch sind Kombinationen der vorerwähnten Materialien möglich. Gemäß einer Ausgestaltung bestehen der Tragbehälter und die Abdeckwände aus Karton.

Insbesondere kann Kraftkarton und/oder Recyclingkarton zum Einsatz kommen. Der gesamte Flaschenträger kann aus Kraftkarton oder aus Recyclingkarton bestehen. Auch ist es möglich, daß nur Teile des Flaschenträgers aus Kraftkarton und andere Teile aus Recyclingkarton bestehen. Beispielsweise können die Mittelwand und Querstege des Tragbehälters aus Recyclingkarton und die übrigen Teile des Flaschenträgers aus Kraftkarton bestehen.

Gemäß einer Ausgestaltung weist der Flaschenträger in den Gefachen angeordnete Flaschen auf, deren Flaschenhälse in den Durchstecköffnungen angeordnet sind. Gemäß einer weiteren Ausgestaltung liegen der Ränder der Durchstecköffnungen eng an den Flaschenhälsen der Flaschen an.

Die Aufgabe wird ferner durch einen kastenförmigen Tragbehälter mit den Merkmalen des Anspruches 25 gelöst. Vorteilhafte Ausgestaltungen des Tragbehälters sind im Unteranspruch 26 angegeben.

Gemäß Anspruch 25 hat der kastenförmige Tragbehälter aus faltbarem Flachmaterial für einen Flaschenträger mit Abdeckwänden
- eine Bodenwand, Längswände und Stirnwände,
- eine zu den beiden Längswänden parallele Mittelwand, die oben einen Traggriff aufweist,
- zu den Stirnwänden parallele Querstege zwischen der Mittelwand und den Längswänden zum Bilden von Gefachen zum Aufnehmen von Flaschen und
- von Schwächungslinien umgebene Klebestellen zum Verbinden mit mindestens einer Abdeckwand.

Der Tragbehälter kann nach dem Befüllen mit Flaschen mit Abdeckwänden versehen werden, indem diese auf die Oberbereiche der Flaschen aufgesetzt und an den Klebestellen des Tragbehälters mit diesem verklebt werden. Die konzentrierte Anordnung der Klebestellen spart Klebstoff. Ferner sind die Abdeckwände leicht abtrennbar, indem sie mit den von den Schwächungslinien umgebenen Bereichen des Tragbehälters von diesem abgetrennt werden. Das Aussehen des Tragbehälters wird hierdurch nicht merklich beeinträchtigt.

Gemäß Ausgestaltungen weist der Tragbehälter mindestens eines der weiteren Merkmale des Tragbehälters des oben erläuterten Flaschenträgers auf.

Eine Abdeckwand für einen Flaschenträger mit kastenförmigem Tragbehälter kann folgende Merkmale aufweisen:
- einen im wesentlichen rechteckigen Zuschnitt aus einem faltbaren Flachmaterial,
- in dem Zuschnitt nebeneinander angeordnete Durchstecköffnungen für Oberbereiche von Flaschen und
- an mindestens einer Längsseite neben den Durchstecköffnungen eine Verbindungsklappe zum Verbinden mit einem Tragbehälter für Flaschen.

Der Verpacker kann diese Abdeckwände an körbchenförmigen Tragbehältern anbringen. Herkömmliche Tragbehälter sind mit der Abdeckwand nachrüstbar. Hierbei können die Abdeckwände mit einem Druckbild versehen werden, daß dem Druckbild eines vorhandenen Tragbehälters angepaßt ist. Ferner können die Abdeckwände mit einem Tragbehälter verbunden werden, der speziell für die Kombination mit den Abdeckwänden konzipiert ist.

Schließlich wird die Aufgabe durch ein Verfahren gemäß Anspruch 27 gelöst.

Gemäß Anspruch 27 werden bei einem Verfahren zum Verpacken von Flaschen in Flaschenträgern
- kastenförmige Tragbehälter mit einer Bodenwand, Längswänden und Stirnwänden, einer zu den beiden Längswänden parallelen Mittelwand, die oben einen Traggriff aufweist und zu den Stirnwänden parallelen Querstegen zwischen der Mittelwand und den Längswänden zum Bilden von Gefachen zum Aufnehmen von Flaschen mit Flaschen befüllt und
- Abdeckwände zum Abdecken von Öffnungen des Tragbehälters zwischen der Mittelwand, den Stirnwänden und den Längswänden und Durchstecköffnungen für die Oberbereiche von Flaschen mit den Durchstecköffnungen auf die Oberbereiche der Flaschen in den Gefachen aufgesetzt und durch Ankleben mit dem Tragbehälter verbunden.

Das erfindungsgemäße Verfahren kann sowohl mit herkömmlichen kastenförmigen Tragbehältern, für die ursprünglich keine Entnahmesicherung für die Flaschen vorgesehen war, als auch mit von vornherein für Abdeckwände konzipierten kastenförmigen Tragbehältern durchgeführt werden. Dementsprechend kann eine herkömmliche Produktion mit einer automatischen Vorrichtung zum Aufsetzen und Anbringen von Abdeckwänden ergänzt oder von vornherein eine Produktion mit einer entsprechenden automatischen Vorrichtung konzipiert und ausgestattet werden.

Die Erfindung wird nachfolgend anhand der anliegenden Zeichnungen von Ausführungsbeispielen näher erläutert. In den Zeichnungen zeigen:
- Fig. 1: ein Paar Abdeckwände flach ausgebreitet in der Draufsicht;
- Fig. 2: die Abdeckwände beim Aufbringen auf einen mit Flaschen befüllten Tragbehälter in einer perspektivischen Ansicht schräg von der Seite und von oben;
- Fig. 3: die Abdeckwände mit dem Tragbehälter verbunden in derselben Perspektivansicht;
- Fig. 4: eine weitere Abdeckwand flach ausgebreitet in der Draufsicht;
- Fig. 5: einen teilweise mit Flaschen befüllten und mit Abdeckwänden gemäß Fig. 4 versehenen Tragbehälter in einer Perspektivansicht schräg von oben.

Bei der nachfolgenden Erläuterung verschiedener Ausführungsbeispiele sind übereinstimmende oder im wesentlichen übereinstimmende Teile mit denselben Bezugsziffern versehen.

Gemäß Fig. 1 sind die Abdeckwände 1, 1' im wesentlichen rechteckig mit gerundeten Ecken. Sie weisen nebeneinander jeweils drei ausgestanzte, ovaläre Durchstecköffnungen 2, 2' auf. An ihren äußeren Längsseiten haben die Abdeckwände 1, 1' Verbindungsklappen 3, 3', die über Faltlinien 4, 4' mit den Abdeckwänden 1, 1' verbunden sind. Die Faltlinien 4, 4' bilden zugleich geradlinige Begrenzungen der ansonsten ovalären Ausstanzungen bzw. Durchstecköffnungen 2, 2', deren schmal zulaufende Enden sie abschneiden.

An den inneren Längsseiten haben die Abdeckwände 1, 1' wannenförmige Ausstanzungen 5, 5'.

Die Abdeckwände 1, 1' sind aus einem Karton ausgestanzt. Die Faltlinien 4, 4' sind z.B. durch Rillen und/oder Stanzen gebildet.

Gemäß Fig. 2 und 3 umfaßt der Flaschenträger ferner einen kastenförmigen Tragbehälter 6 aus Karton, der eine Bodenwand 7, Längswände 8, 9 und Stirnwände 10, 11 aufweist. Ferner hat der Tragbehälter 6 eine Mittelwand 12, die parallel zu den Längswänden 8, 9 zentral im Tragbehälter 6 angeordnet ist. Die Mittelwand 12 hat einen Traggriff 13, der über oberseitige Öffnungen 14, 14' des Tragbehälters 6 hinaussteht und eine Grifföffnung 15 aufweist.

Die Mittelwand 12 ist über - nicht gezeigte - Laschen an den Enden mit den Stirnwänden 10, 11 verbunden. Außerdem ist die Mittelwand 12 mit einem Haken am unteren Rand mit der Bodenwand 7 verhakt. Auch dies ist nicht gezeigt. Ferner sind nicht gezeigte Querstege vorhanden, welche parallel zu den Stirnwänden 10, 11 ausgerichtet und einenends mit der Mittelwand 12 und anderenends mit den Längswänden 8, 9 verbunden sind, um in dem Tragbehälter 6 nach oben offene Gefache abzugrenzen.

Ausführungsbeispiele des Tragbehälters, die im Rahmen der Erfindung verwendet werden können, sind in den eingangs erwähnten Gebrauchsmusterschriften beschrieben, deren diesbezügliche Ausführungen durch Bezugnahme in die vorliegende Anmeldung einbezogen sind.

Der Verpacker richtet die ihm im flachliegenden Zustand in Stapeln gelieferten Verpackungen 6 auf und befüllt diese mit Flaschen 16. Danach setzt er die Abdeckwände 1, 1' mit den Durchstecköffnungen 2, 2' auf die Flaschenhälse 17 der Flaschen 16 auf und befestigt die Abdeckwände 1, 1' an den Verbindungsklappen 3, 3' an Klebestellen 18 über Leimpunkte an den Seitenwänden 8, 9 des Tragbehälters 6. Die Seitenwände 8, 9 haben um die Klebestellen 18 herum Ausreißperforationen 19, die ein Abreißen der Abdeckwände 1, 1' ermöglichen, wenn Flaschen 16 entnommen werden sollen. Da die Abdeckwände I, I' nur an den Seitenwänden 8, 9 befestigt sind, können die Flaschen 16 etwas nach außen ausweichen, wenn der Benutzer in die Grifföffnung 15 zwischen den Flaschenreihen eingreift, um den Flaschenträger zu tragen.

Gemäß Fig. 4 ist eine Abdeckwand 1" ebenfalls im wesentlichen rechteckig mit gerundeten Ecken. Im Unterschied zu den obigen Abdeckwänden 1, 1' nimmt jedoch die Erstreckung der Abdeckwand 1" in Längsrichtung zur äußeren Längsseite hin ab, an der die Verbindungsklappe 3" angeordnet ist. In einem weiteren Unterschied zu der vorbeschriebenen Ausführungsform sind die Durchstecköffnungen 2" komplett ovalär und tangieren lediglich die Faltlinie 4".

Ferner ist die Basis der Ausstanzung 5" an der inneren Längsseite der Abdeckwand 1'' im Mittelbereich nicht geradlinig, sondern durch einen bogenförmigen Abdeckstreifen 20" begrenzt, der auf der anderen Seite die zentrale, ovaläre Durchstecköffnung 2" begrenzt.

Eine Abdeckwand 1" wird gemeinsam mit einer baugleichen Abdeckwand 1''' mit einem körbchenartigen Tragbehälter verbunden. Hierfür wird gemäß Fig. 5 ein Tragbehälter 6' eingesetzt, der sich von dem Tragbehälter 6' von Fig. 2 und 3 dadurch unterscheidet, daß die Längswände 8', 9' und dementsprechend die Stirnwände 10', 11' in den angrenzenden Bereichen etwas niedriger ausgeführt sind. Ferner hat der Tragbehälter 6' in den Längswänden 8', 9' neben der Bodenwand 7' Fußöffnungen 21' für den unteren Randbereich von Flaschen 16.

Der Tragbehälter 6' ist in Fig. 5 teilweise mit den Flaschen 16 bestückt. Zwei Abdeckwände 1'' und 1''' gemäß Fig. 4 sind auf verschiedenen Seiten der Mittelwand 12' auf den Tragbehälter 6' aufgefädelt. Ferner sind die Abdeckwände 1'', 1''' an ihren Verbindungsklappen 3", 3''' über Klebestellen 18' innerhalb kreisrunder Ritzlinien 19' mit den Seitenwänden 8', 9' verbunden. Aufgrund der vollständig ovalären Durchstecköffnungen 2", 2"' stehen die Flaschen 16 mit ihren Hälsen 17 weiter über die Abdeckwände 1", 1''' hinaus bzw. sind die Abdeckwände 1", 1''' tiefer bezüglich der Flaschen 16 angeordnet, als bei der Ausführung der Fig. 1 bis 3. Dies spart Material.

Ferner legen sich im Unterschied zur Ausführung von Fig. 1 bis 3 die bogenförmigen Abdeckstreifen 20", 20"' an die Mittelwand 12' an, ohne den Eingriff der Hand eines Trägers durch die Grifföffnung 15' zu beeinträchtigen. Die bogenförmigen Abdeckstreifen 20", 20"' schließen die zentralen Durchstecköffnungen 2", so daß dort angeordnete Flaschen 16 nicht ohne weiteres entnommen werden können. In Fig. 5 befindet sich im vorderen zentralen Gefach des Flaschenträgers 6' keine Flasche, um die Anordnung des bogenförmigen Abdeckstreifens 20" zu veranschaulichen.

## Patentansprüche

1. Flaschenträger aus faltbarem Flachmaterial mit
- einem kastenförmigen Tragbehälter (6) mit einer Bodenwand (7), Längswänden (8, 9) und Stirnwänden (10, 11),
- einer zu den beiden Längswänden (8, 9) parallelen Mittelwand (12) im Tragbehälter (6), die oben einen Traggriff (13) aufweist,
- zu den Stirnwänden (10, 11) parallelen Querstegen zwischen der Mittelwand (12) und den Längswänden (8, 9) zum Bilden von Gefachen im Tragbehälter (6) zum Aufnehmen von Flaschen (16) und
- vom Tragbehälter (6) getrennten Abdeckwänden (1,1') zum Abdecken von Öffnungen (14, 14') des Tragbehälters (6) zwischen der Mittelwand (12), den Stirnwänden (10, 11) und den Längswänden (8, 9) mit Durchstecköffnungen (2, 2') für die Oberbereiche (17) von in den Gefachen angeordneten Flaschen (16) und Verbindungseinrichtungen (18, 18') zum Verbinden mit dem Tragbehälter (6) oder
- Abdeckwänden (1, 1'), die Öffnungen (14, 14') des Tragbehälters (6) zwischen der Mittelwand (12), den Stirnwänden (10, 11) und den Längswänden (8, 9) abdecken, Durchstecköffnungen (2, 2') für die Oberbereiche (7) von in den Gefachen angeordneten Flaschen (16) aufweisen, ursprünglich vom Tragbehälter (6) getrennt und über Verbindungseinrichtungen (18, 18') mit dem Tragbehälter (6) verbunden sind, **dadurch gekennzeichnet, daß**
- die Abdeckwände (1, 1') Klebeverbindungen mit dem Tragbehälter (6) aufweisen.

2. Flaschenträger nach Anspruch 1, bei dem die Abdeckwände (1, 1') mit den Längswänden (8, 9) verbunden und/oder verbindbar sind.

3. Flaschenträger nach Anspruch 2, bei dem die Abdeckwände (1, 1') ausschließlich mit den Längswänden (8, 9) des Tragbehälters (6) verbunden und/oder verbindbar sind.

4. Flaschenträger nach einem der Ansprüche 1 bis 3, bei dem die Abdeckwände (1, 1') an den Längsseiten Verbindungsklappen (3, 3') aufweisen, die mit dem Tragbehälter (6) verbunden sind.

5. Flaschenträger nach einem der Ansprüche 1 bis 4, bei dem die Verbindungsklappen (3, 3') über Faltlinien (4, 4') an den Tragbehälter angelenkt sind.

6. Flaschenträger nach einem der Ansprüche 1 bis 5, bei dem die Verbindungsklappen (3, 3') an den äußeren Längsseiten der Abdeckwände (1, 1') angeordnet und mit den Längswänden (8, 9) verbunden sind.

7. Flaschenträger nach Anspruch 6, bei dem Klebestellen (18, 18') in den Abdeckwänden (1, 1') und/oder im Tragbehälter (6) von Schwächungslinien (19, 19') umgeben sind, die ein Abtrennen der Abdeckwände (1, 1') vom Tragbehälter (6) unter Aufreißen der Schwächungslinien (19, 19') ermöglichen.

8. Flaschenträger nach Anspruch 7, bei dem die Schwächungslinien (19, 19') Ritzlinien in mindestens einer Lage der Abdeckwände (1, 1') und/oder des Tragbehälters (6) sind.

9. Flaschenträger nach einem der Ansprüche 1 bis 8, bei dem die Abdeckwände (1, 1') mit ihren inneren Längsseiten an der Mittelwand (12) anliegen.

10. Flaschenträger nach einem der Ansprüche 1 bis 9, bei dem die Abdeckwände (1, 1') an der Mittelwand den maximalem Abstand von der Bodenwand (7) und an den Längswänden (8, 9) den geringsten Abstand von der Bodenwand (7) aufweisen.

11. Flaschenträger nach einem der Ansprüche 1 bis 10, bei dem die Abdeckwände (1, 1') ovaläre Durchstecköffnungen (2, 2') aufweisen.

12. Flaschenträger nach einem der Ansprüche 5 bis 11, bei dem die Durchstecköffnungen (2, 2') von den Faltlinien (4, 4') ausgehen.

13. Flaschenträger nach Anspruch 12, bei dem die Durchstecköffnungen (2, 2') an den Faltlinien (4,4') durch einen geradlinigen Rand begrenzt sind.

14. Flaschenträger nach einem der Ansprüche 1 bis 13, bei dem der Traggriff (13) eine Grifföffnung (15) aufweist.

15. Flaschenträger nach Anspruch 14, bei dem die Grifföffnung (15) an mindestens einer Längsseite eine Griffklappe aufweist.

16. Flaschenträger nach Anspruch 14 oder 15, bei dem die Abdeckwände (1, 1') an den inneren Längsseiten Ausstanzungen (5, 5') aufweisen, die der Grifföffnung (15) im Traggriff (13) zugeordnet sind.

17. Flaschenträger nach Anspruch 16, bei dem die Ausstanzungen (5, 5') wannenförmig sind.

18. Flaschenträger nach Anspruch 16 oder 17, bei dem zwischen mindestens einer ovalären Durchstecköffnung (2") und einer benachbarten Ausstanzung (5", 5"') bogenförmige Abdeckstreifen (20", 20''') der Abdeckwand vorhanden ist.

19. Flaschenträger nach einem der Ansprüche 1 bis 18, bei dem die Abdeckwände (1, 1') im wesentlichen rechteckig sind.

20. Flaschenträger nach Anspruch 19, bei dem die Abdeckwände (1,1') gerundete Ecken aufweisen.

21. Flaschenträger nach einem der Ansprüche 1 bis 20, bei dem die Längsausdehnung der Abdeckwände (1'', 1''') im Randabschnitt neben ihren äußeren Längsseiten zu ihren äußeren Längsseiten hin abnimmt.

22. Flaschenträger nach einem der Ansprüche 1 bis 21, bei dem das faltbare Flachmaterial ausgewählt ist aus mindestens einem der folgenden Materialien: Karton, Pappe, Kunststoff.

23. Flaschenträger nach einem der Ansprüche 1 bis 22 mit in den Gefachen angeordneten Flaschen (16), deren Flaschenhälse (17) in den Durchstecköffnungen (2, 2') angeordnet sind.

24. Flaschenträger nach Anspruch 23, bei dem die Ränder der Durchstecköffnungen (2,2') eng an den Flaschenhälsen (17) anliegen.

25. Kastenförmiger Tragbehälter aus faltbarem Flachmaterial für einen Flaschenträger mit Abdeckwänden mit
- einer Bodenwand (7), Längswänden (8, 9) und Stirnwänden (10,11),
- einer zu den beiden Längswänden (8, 9) parallelen Mittelwand (12), die oben einen Traggriff (13) aufweist,
- zu den Stirnwänden (10, 11) parallelen Querstegen zwischen der Mittelwand (12) und den Längswänden (8, 9) zum Bilden von Gefachen zum Aufnehmen von Flaschen (16) und
- von Schwächungslinien (19, 19') umgebenen Klebestellen (18, 18') zum Verbinden mit mindestens einer Abdeckwand (1, 1').

26. Tragbehälter nach Anspruch 25, der mindestens eines der weiteren Merkmale des Tragbehälters gemäß einem der Ansprüche 1 bis 24 aufweist.

27. Verfahren zum Verpacken von Flaschen in Flaschenträgern, bei dem
- kastenförmige Tragbehälter mit einer Bodenwand, Längswänden und Stirnwänden, einer zu den beiden Längswänden parallelen Mittelwand, die oben einen Traggriff aufweist und zu den Stirnwänden parallelen Querstegen zwischen der Mittelwand und den Längswänden zum Bilden von Gefachen zum Aufnehmen von Flaschen mit Flaschen befüllt werden und
- Abdeckwände zum Abdecken von Öffnungen des Tragbehälters zwischen der Mittelwand, den Stirnwänden und den Längswänden und Durchstecköffnungen für die Oberbereiche von Flaschen auf die Oberbereiche der Flaschen in den Gefachen aufgesetzt und durch Ankleben mit dem Tragbehälter verbunden werden.

## Claims

1. A bottle carrier made of a foldable flat material with
- a box-shaped carrying container (6) with a bottom wall (7), longitudinal walls (8, 9) and front walls (10, 11),
- a middle wall (12) parallel to the two longitudinal walls (8, 9) in the carrying container (6), which has a carrying handle (13) on the top,
- transverse dividers parallel to the front walls (10, 11) between the middle wall (12) and the longitudinal walls (8, 9) for the formation of partitions in the carrying container (6) for the receiving of bottles (16) and
- covering walls (1, 1') separated from the carrying container (6) for the covering of openings (14, 14') of the carrying container (6) between the middle wall (12), the front walls (10, 11) and the longitudinal walls (8, 9) with push-through openings (2, 2') for the upper areas (17) of the bottles (16) arranged in the partitions and connection devices (18, 18') for connection with the carrying container (6) or
- covering walls (1, 1'), which cover openings (14, 14') of the carrying container (6) between the middle wall (12), the front walls (10, 11) and the longitudinal walls (8, 9), have push-through openings (2, 2') for the upper areas (17) of bottles (16) arranged in the partitions, originally separated from the carrying container (6) and are connected with the carrying container (6) via connection devices (18, 18'), **characterized in that**
- the covering walls (1, 1') have adhesive connections with the carrying container (6).

2. A bottle carrier according to claim 1, in which the covering walls (1, 1') are and/or can be connected with the longitudinal walls (8, 9).

3. A bottle carrier according to claim 2, in which the covering walls (1, 1') are connected and/or can be connected exclusively with the longitudinal walls (8, 9) of the carrying container (6).

4. A bottle carrier according to one of claims 1 through 3, in which the covering walls (1, 1') have connection flaps (3, 3') on the longitudinal sides, which are connected with the carrying container (6).

5. A bottle carrier according to one of claims 1 through 4, in which the connection flaps (3, 3') are articulated with the carrying container via folding lines (4, 4').

6. A bottle carrier according to one of claims 1 through 5, in which the connection flaps (3, 3') are arranged on the outer longitudinal sides of the covering walls (1, 1') and are connected with the longitudinal walls (8, 9).

7. A bottle carrier according to claim 6, in which adhesive joints (18, 18') in the covering walls (1, 1') and/or in the carrying container (6) are surrounded by weakening lines (19, 19'), which enable a separation of the covering walls (1, 1') from the carrying container (6) upon the ripping open of the weakening lines (19, 19').

8. A bottle carrier according to claim 7, in which the weakening lines (19, 19') are scores in at least one layer of the covering walls (1, 1') and/or the carrying container (6).

9. A bottle carrier according to one of claims 1 through 8, in which the covering walls (1, 1') with their inner longitudinal sides are adjacent to the middle wall (12).

10. A bottle carrier according to one of claims 1 through 9, in which the covering walls (1, 1') have on the middle wall the maximum separation distance from the bottom wall (7) and on the longitudinal walls (8, 9) the smallest separation distance from the bottom wall (7).

11. A bottle carrier according to one of claims 1 through 10, in which the covering walls (1, 1') have ovular push-through openings (2, 2').

12. A bottle carrier according to one of claims 5 through 11, in which the pass-through openings (2, 2') start from the folding lines (4, 4').

13. A bottle carrier according to claim 12, in which the push-through openings (2, 2') are restricted at the folding lines (4, 4') by a straight-lined edge.

14. A bottle carrier according to one of claims 1 through 13, in which the carrying handle (13) has a handle opening (15).

15. A bottle carrier according to claim 14, in which the handle opening (15) has a handle flap on the at least one longitudinal side.

16. A bottle carrier according to claim 14 or 15, in which the covering walls (1, 1') have cutouts (5, 5') on the inner longitudinal sides, which are assigned to the handle opening (15) in the carrying handle (13).

17. A bottle carrier according to claim 16, in which the cutouts (5, 5') are tub-shaped.

18. A bottle carrier according to claim 16 or 17, in which there is a bow-shaped covering strip (20", 20"') of the covering wall between at least one ovular push-through opening (2") and a neighboring cutout (5", 5"').

19. A bottle carrier according to one of claims 1 through 18, in which the covering walls (1, 1') are mainly rectangular.

20. A bottle carrier according to claim 19, in which the covering walls (1, 1') have rounded corners.

21. A bottle carrier according to one of claims 1 through 20, in which the longitudinal expansion of the covering walls (1'', 1''') decreases in the edge section next to its outer longitudinal sides towards its outer longitudinal sides.

22. A bottle carrier according to one of claims 1 through 21, in which the foldable flat material is selected from at least one of the following materials: cardboard, paperboard, plastic.

23. A bottle carrier according to one claims 1 through 22 with bottles (16) arranged in the partitions, the bottle necks (17) of which are arranged in the push-through openings (2, 2').

24. A bottle carrier according to claim 23, in which the edges of the push-through openings (2, 2') are closely adjacent to the bottle necks (17).

25. A box-shaped carrying container made of a foldable flat material for a bottle carrier with covering walls with
- a bottom wall (7), longitudinal walls (8, 9) and front walls (10, 11),
- a middle wall (12) parallel to the two longitudinal walls (8, 9), which has a carrying handle (13) on the top,
- transverse dividers parallel to the front walls (10, 11) between the middle wall (12) and the longitudinal walls (8, 9) for the formation of partitions for receiving bottles (16) and
- adhesive joints (18, 18') surrounded by weakening lines (19, 19') for connection with at least one covering wall (1, 1').

26. A carrying container according to claim 25, which has at least one of the other characteristics of the carrying container according to one of claims 1 through 24.

27. A method for packing bottles in bottle carriers, in which
- box-shaped carrying containers with a bottom wall, longitudinal walls and front walls, a middle wall parallel to the two longitudinal walls, which has a carrying handle on the top and transverse dividers parallel to the front walls between the middle wall and the longitudinal walls for the formation of partitions for receiving bottles, are filled with bottles and
- covering walls for the covering of openings of the carrying container between the middle wall, the front walls and the longitudinal walls and push-through openings for the upper areas of the bottles are placed on the upper areas of the bottles in the partitions and are connected with the carrying container through adhesion.

## Revendications

1. Support de bouteilles en matériau plat pliable comprenant
- un contenant porteur (6) en forme de caisse avec une paroi de fond (7), des parois longitudinales (8, 9) et des parois frontales (10, 11),
- une paroi médiane (12) parallèle aux deux parois longitudinales (8, 9) dans le contenant porteur (6), qui présente en haut une poignée de transport (13),
- des âmes transversales parallèles aux parois frontales (10, 11) entre la paroi médiane (12) et les parois longitudinales (8, 9) afin de former des casiers dans le contenant porteur (6) pour recevoir des bouteilles (16) et
- des parois de recouvrement (1, 1') séparées du contenant porteur (6) pour recouvrir des ouvertures (14, 14') du contenant porteur (6) entre la paroi médiane (12), les parois frontales (10, 11) et les parois longitudinales (8, 9) avec des ouvertures de passage (2, 2') pour les zones supérieures (17) de bouteilles (16) disposées dans les casiers et des dispositifs de raccordement (18, 18') pour le raccordement avec le contenant porteur (6) ou
- des parois de recouvrement (1, 1') qui recouvrent des ouvertures (14, 14') du contenant porteur (6) entre la paroi médiane (12), les parois frontales (10, 11) et les parois longitudinales (8, 9), des ouvertures de passage (2, 2') pour les zones supérieures (17) de bouteilles (16) disposées dans les casiers, initialement séparées du contenant porteur (6) et raccordées au contenant porteur (6) par des dispositifs de raccordement (18, 18'), **caractérisé en ce que**
- les parois de recouvrement (1, 1') présentent des raccordements par collage avec le contenant porteur (6).

2. Support de bouteilles selon la revendication 1, dans lequel les parois de recouvrement (1, 1') sont raccordées et/ou peuvent être raccordées aux parois longitudinales (8, 9).

3. Support de bouteilles selon la revendication 2, dans lequel les parois de recouvrement (1, 1') sont raccordées et/ou peuvent être raccordées uniquement aux parois longitudinales (8, 9) du contenant porteur (6).

4. Support de bouteilles selon l'une des revendications 1 à 3, dans lequel les parois de recouvrement (1, 1') présentent sur les côtés longitudinaux des rabats de raccordement (3, 3') qui sont raccordés au contenant porteur (6).

5. Support de bouteilles selon l'une des revendications 1 à 4, dans lequel les rabats de raccordement (3, 3') sont articulés au contenant porteur par le biais de lignes de pliage (4, 4').

6. Support de bouteilles selon l'une des revendications 1 à 5, dans lequel les rabats de raccordement (3, 3') sont disposés sur les côtés longitudinaux extérieurs des parois de recouvrement (1, 1') et raccordés aux parois longitudinales (8, 9).

7. Support de bouteilles selon la revendication 6, dans lequel des points de collage (18, 18') dans les parois de recouvrement (1, 1') et/ou dans le contenant porteur (6) sont entourés de lignes de faiblesse (19, 19') qui permettent une séparation des parois de recouvrement (1, 1') du contenant porteur (6) en déchirant les lignes de faiblesse (19, 19').

8. Support de bouteilles selon la revendication 7, dans lequel les lignes de faiblesse (19, 19') sont des filets raineurs dans au moins une couche des parois de recouvrement (1, 1') et/ou du contenant porteur (6).

9. Support de bouteilles selon l'une des revendications 1 à 8, dans lequel les parois de recouvrement (1, 1') sont en contact par le biais de leurs côtés longitudinaux intérieurs avec la paroi médiane (12).

10. Support de bouteilles selon l'une des revendications 1 à 9, dans lequel les parois de recouvrement (1, 1') présentent au niveau de la paroi médiane l'écartement maximal par rapport à la paroi de fond (7) et au niveau des parois longitudinales (8, 9) l'écartement le plus faible par rapport à la paroi de fond (7).

11. Support de bouteilles selon l'une des revendications 1 à 10, dans lequel les parois de recouvrement (1, 1') présentent des ouvertures de passage (2, 2') ovales.

12. Support de bouteilles selon l'une des revendications 5 à 11, dans lequel les ouvertures de passage (2, 2') partent des lignes de pliage (4, 4').

13. Support de bouteilles selon la revendication 12, dans lequel les ouvertures de passage (2, 2') sont limitées au niveau des lignes de pliage (4, 4') par un bord rectiligne.

14. Support de bouteilles selon l'une des revendications 1 à 13, dans lequel la poignée de transport (13) présente une ouverture de poignée (15).

15. Support de bouteilles selon la revendication 14, dans lequel l'ouverture de poignée (15) présente au moins sur un côté longitudinal un rabat de poignée.

16. Support de bouteilles selon la revendication 14 ou 15, dans lequel les parois de recouvrement (1, 1') présentent des découpes (5, 5') sur les côtés longitudinaux intérieurs qui correspondent à l'ouverture de poignée (15) dans la poignée de transport (13).

17. Support de bouteilles selon la revendication 16, dans lequel les découpes (5, 5') sont en forme de cuvette.

18. Support de bouteilles selon la revendication 16 ou 17, dans lequel une bandes de recouvrement (20", 20"') en forme d'arc de la paroi de recouvrement se trouve entre au moins une ouverture de passage (2") ovale et une découpe (5", 5"') adjacente.

19. Support de bouteilles selon l'une des revendications 1 à 18, dans lequel les parois de recouvrement (1, 1') sont essentiellement rectangulaires.

20. Support de bouteilles selon la revendication 19, dans lequel les parois de recouvrement (1, 1') présentent des coins arrondis.

21. Support de bouteilles selon l'une des revendications 1 à 20, dans lequel l'extension longitudinale des parois de recouvrement (1", 1''') dans la portion de bord à côté de leurs côtés longitudinaux extérieurs diminue dans la direction de leurs côtés longitudinaux extérieurs.

22. Support de bouteilles selon l'une des revendications 1 à 21, dans lequel le matériau plat pliable est sélectionné parmi au moins un des matériaux suivants : carton fin, carton épais, matière plastique.

23. Support de bouteilles selon l'une des revendications 1 à 22, avec, disposées dans les casiers, des bouteilles (16) dont les goulots (17) sont disposés dans les ouvertures de passage (2, 2').

24. Support de bouteilles selon la revendication 23, dans lequel les bords des ouvertures de passage (2, 2') sont étroitement en contact avec les goulots (17).

25. Contenant porteur en forme de caisse en matériau plat pliable pour un support de bouteilles avec parois de recouvrement comprenant
- une paroi de fond (7), des parois longitudinales (8, 9) et des parois frontales (10, 11)
- une paroi médiane (12) parallèle aux deux parois longitudinales (8, 9), qui présente en haut une poignée de transport (13),
- des âmes transversales parallèles aux parois frontales (10, 11) entre la paroi médiane (12) et les parois longitudinales (8, 9) afin de former des casiers pour recevoir des bouteilles (16) et
- des points de collage (18, 18') entourés de lignes de faiblesse (19, 19') pour le raccordement avec au moins une paroi de recouvrement (1, 1').

26. Contenant porteur selon la revendication 25, qui présente au moins une des autres caractéristiques du contenant porteur selon l'une des revendications 1 à 24.

27. Procédé d'emballage de bouteilles dans des supports de bouteilles, dans lequel
- des contenants porteurs avec une paroi de fond, des parois longitudinales et des parois frontales, une paroi médiane parallèle aux deux parois longitudinales qui présente en haut une poignée de transport et des âmes transversales parallèles aux parois frontales entre la paroi médiane et les parois longitudinales afin de former des casiers pour recevoir des bouteilles sont remplis avec des bouteilles et
- des parois de recouvrement pour recouvrir des ouvertures du contenant porteur entre la paroi médiane, les parois frontales et les parois longitudinales et des ouvertures de passage pour les zones supérieures de bouteilles sont placées sur les zones supérieures des bouteilles dans les casiers et raccordées par collage au contenant porteur.
